# EUROPÄISCHE PATENTSCHRIFT

(11) **EP 3 660 198 B1**
(45) Veröffentlichungstag und Bekanntmachung des Hinweises auf die Patenterteilung: **07.07.2021**
(21) Anmeldenummer: 19207443.3
(22) Anmeldetag: 06.11.2019
(51) Int. Cl.: D06F 39/02, D06F 37/30, D06F 37/06

(54) **VERFAHREN ZUM BETRIEB EINER WASCHMASCHINE**
A METHOD OF OPERATION FOR A WASHING MACHINE
PROCÉDÉ DE FONCTIONNEMENT POUR UNE MACHINE À LAVER

(30) Priorität: 29.11.2018 DE 102018130256
(43) Veröffentlichungstag der Anmeldung: 03.06.2020
(73) Patentinhaber: Miele & Cie. KG, 33332 Gütersloh (DE)
(72) Erfinder: Sieding, Dirk, 44534 Lünen (DE); Strothoff, Werner, 48336 Sassenberg (DE); Weiland, Marcel, 33659 Bielefeld (DE); Zielke, Marcel, 59320 Ennigerloh (DE)

(56) Entgegenhaltungen:
- EP-A1- 0 351 671
- WO-A1-2007/063368
- DE-A1- 4 342 627
- US-A- 3 701 202

## Beschreibung

Die Erfindung betrifft ein Verfahren zum Betrieb einer Waschmaschine für Wäschestücke nach dem Oberbegriff des Anspruchs 1.

Waschmaschinen für Wäschestücke und Verfahren für den Betrieb derartiger Waschmaschinen sind bereits in vielfachen Ausführungsformen, beispielsweise aus der WO 2007/063368 A1, DE 43 42 627 A1, EP 0 351 671 A1 und der US 3 701 202 A, bekannt.

Die bekannten Waschmaschinen für Wäschestücke umfassen dabei eine in einem Laugenbehälter um eine Drehachse drehbar angeordnete Trommel mit mindestens einer an einer den Wäschestücken zugewandten Innenseite der Trommel angeordneten Trommelrippe zur Bewegung der Wäschestücke in der Trommel und mindestens ein Reservoir zur Bevorratung eines Waschmittels. Die Bewegung der Wäschestücke mittels der mindestens einen Trommelrippe dient zum einen dem Transport der Wäschestücke in der Trommel. Zum anderen sollen die Wäschestücke mittels der Bewegung möglichst vollständig mit Waschlauge durchfeuchtet werden.

Der Erfindung stellt sich somit das Problem, die Wäschebehandlung in einer Waschmaschine für Wäschestücke zu verbessern.

Erfindungsgemäß wird dieses Problem durch ein Verfahren zum Betrieb einer Waschmaschine für Wäschestücke mit den Merkmalen des Patentanspruchs 1 gelöst. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass die Wäschebehandlung in einer Waschmaschine für Wäschestücke verbessert ist. Dadurch, dass mindestens eine der mindestens einen Trommelrippe als eine Dosierrippe zur Abgabe des in mindestens einem des mindestens einen Reservoirs bevorrateten Waschmittels an die Wäschestücke ausgebildet ist, ist die Abgabe des Waschmittels an die in der Trommel befindlichen Wäschestücke bei einem Waschvorgang verbessert. Das Waschmittel gelangt mittels der Abgabe durch die mindestens eine Dosierrippe auf direktem Weg zu den Wäschestücken. Darüber hinaus ist dadurch die Verteilung des Waschmittels auf die in der Trommel befindlichen Wäschestücke verbessert. Ferner ist die Funktionalität der mindestens einen als Dosierrippe ausgebildeten mindestens einen Trommelrippe der Trommel erhöht.

Aufgrund der automatischen oder halbautomatischen Überführung der Trommel in mindestens eine Befüllungslage der Trommel zur manuellen Befüllung des mindestens einen an der mindestens einen Dosierrippe angeordneten Reservoirs mit einem Waschmittel ist die Befüllung des mindestens einen an der mindestens einen Dosierrippe angeordneten Reservoirs mit Waschmittel, insbesondere die manuelle Befüllung, wesentlich vereinfacht. Beispielsweise muss ein Benutzer der Waschmaschine die Trommel nicht manuell in eine für die Befüllung des mindestens einen an der mindestens einen Dosierrippe angeordneten Reservoirs mit Waschmittel geeignete Position, nämlich in eine der mindestens einen Befüllungslage der Trommel, überführen. Unter halbautomatischer Überführung der Trommel in mindestens eine Befüllungslage der Trommel ist zu verstehen, dass die Trommel nach einer Benutzereingabe an einer Benutzerschnittstelle der Waschmaschine automatisch in eine der mindestens einen Befüllungslage der Trommel überführt wird.

Grundsätzlich ist es denkbar, dass die Trommel lediglich eine einzige Trommelrippe oder eine einzige als Dosierrippe ausgebildete Trommelrippe bei einer Mehrzahl von Trommelrippen aufweist. Eine vorteilhafte Weiterbildung der erfindungsgemäßen Waschmaschine sieht vor, dass die Trommel eine Mehrzahl von voneinander beabstandeten Trommelrippen aufweist, wobei mindestens zwei der Mehrzahl von Trommelrippen als Dosierrippen ausgebildet sind. Hierdurch ist die Verteilung des Waschmittels auf die in der Trommel befindlichen Wäschestücke weiter verbessert. Beispielsweise ist damit eine homogenere Verteilung des Waschmittels auf die Wäschestücke ermöglicht.

Eine besonders vorteilhafte Weiterbildung der erfindungsgemäßen Waschmaschine sieht vor, dass mindestens eine der mindestens einen Dosierrippe mindestens eines des mindestens einen Reservoirs aufweist. Auf diese Weise ist es beispielsweise möglich, auf einen Einspülkasten und/oder auf in der Waschmaschine angeordnete Kanister mit Waschmittel zu verzichten oder diesen/diese zumindest in dessen/deren Funktionsumfang zu reduzieren. Ferner kann der Transport des Waschmittels, das in einem an der Dosierrippe angeordneten Reservoir bevorratet ist, hin zu der Trommel der Waschmaschine entfallen. Entsprechende Leitungen und Fördervorrichtungen sind entbehrlich. Darüber hinaus sind dadurch Verluste an sich in den Leitungen und den Fördervorrichtungen ablagerndes Waschmittel vermieden. Zum einen ist somit das Waschmittel effizienter einsetzbar, da die oben genannten Verluste an Waschmittel vermieden sind. Zum anderen sind auch ungewünschte Nebenwirkungen dieser Waschmittelablagerungen, wie beispielsweise ungewünschte Geruchsbildung oder dergleichen, wirksam verhindert.

Eine vorteilhafte Weiterbildung der vorgenannten Ausführungsform der erfindungsgemäßen Waschmaschine sieht vor, dass mindestens eines des mindestens einen Reservoirs der mindestens einen Dosierrippe zur Bevorratung von festem Waschmittel und/oder flüssigem Waschmittel und/oder Waschmittelkapseln ausgebildet ist. Hierdurch ist das mindestens eine an der mindestens einen Dosierrippe angeordnete Reservoir für Waschmittel für die herkömmlichen Waschmittelkonfektionen einsetzbar. Besonders vorteilhaft ist, wenn das mindestens eine an der mindestens einen Dosierrippe angeordnete Reservoir für mindestens zwei der vorgenannten Waschmittelkonfektionen ausgebildet ist, da dieses Reservoir für Waschmittel dann flexibler verwendbar ist. Waschmittelkapseln sind in einer Hülle verpackte Waschmittelportionen. Üblicherweise ist die Hülle der Waschmittelkapsel flüssigkeitslöslich ausgebildet, so dass sich die Hülle der Waschmittelkapsel bei Kontakt mit einer Flüssigkeit, beispielsweise Wasser, auflöst und das Waschmittel freisetzt.

Eine vorteilhafte Weiterbildung der erfindungsgemäßen Waschmaschine gemäß einer der beiden letztgenannten Ausführungsformen, wonach mindestens eine der mindestens einen Dosierrippe mindestens eines des mindestens einen Reservoirs aufweist, sieht vor, dass das mindestens eine Reservoir der mindestens einen Dosierrippe eine Befüllungshilfe zur Befüllung dieses Reservoirs mit Waschmittel aufweist. Auf diese Weise ist beispielsweise die manuelle Befüllung dieses Reservoirs mit Waschmittel vereinfacht.

Grundsätzlich ist die Befüllungshilfe nach Art, Funktionsweise, Material, Dimensionierung, Anordnung und Anzahl in weiten geeigneten Grenzen frei wählbar. Eine vorteilhafte Weiterbildung der vorgenannten Ausführungsform der erfindungsgemäßen Waschmaschine sieht vor, dass die Befüllungshilfe als eine optisch und/oder akustisch wahrnehmbare Skala ausgebildet ist. Hierdurch ist die manuelle Befüllung dieses Reservoirs mit Waschmittel wesentlich vereinfacht. Beispielsweise ist dadurch eine Überdosierung von Waschmittel wirksam vermieden. Jedoch sind aber auch andere Arten von Befüllungshilfen denkbar. Rein exemplarisch sei nur auf einen Einfülltrichter oder dergleichen hingewiesen.

Eine weitere vorteilhafte Weiterbildung der erfindungsgemäßen Waschmaschine sieht vor, dass die mindestens eine Dosierrippe mit mindestens einem von der Dosierrippe räumlich beabstandeten Reservoir des mindestens einen Reservoirs in Waschmittelförderverbindung steht. Auf diese Weise ist es möglich, ein in einem entfernt von der Trommel an der Waschmaschine angeordneten Reservoir bevorratetes Waschmittel in unmittelbarer Nähe zu in der Trommel befindlichen Wäschestücken abzugeben. Beispielsweise könnte es sich bei dem Waschmittel um eine Waschlauge handeln, die mittels einer Leitung und einer Pumpe oder dergleichen von dem Reservoir zu der mindestens einen Dosierrippe förderbar ist und mittels der mindestens einen Dosierrippe an die in der Trommel befindlichen Wäschestücke abgebbar ist. Die Waschlauge kann beispielsweise auf dem Fachmann bekannte Weise aus Wasser und einem in dem vorgenannten Reservoir bevorrateten Waschmittel gemischt sein. Als Pumpe ist beispielsweise eine Schlauchquetschpumpe oder eine Injektorpumpe möglich.

Denkbar ist auch, dass die mindestens eine Dosierrippe zum einen mindestens ein Reservoir für Waschmittel aufweist und zum anderen beispielsweise auf die vorgenannte Weise mit einem von der Trommel und damit von dieser Dosierrippe räumlich beabstandeten Reservoir für Waschmittel waschmittelfördernd, beispielsweise strömungsleitend, verbunden ist. Entsprechend ist die Funktionalität dieser Dosierrippe gesteigert, da diese Dosierrippe sowohl zur Abgabe des Waschmittels aus dem an dieser Dosierrippe angeordneten Reservoir für Waschmittel wie auch zur Abgabe des Waschmittels aus dem von dieser Dosierrippe räumlich beabstandeten Reservoir für Waschmittel ausgebildet ist.

Eine vorteilhafte Weiterbildung des erfindungsgemäßen Verfahrens sieht vor, dass die Trommel der Waschmaschine um eine horizontale Drehachse drehbar ausgebildet ist und in der mindestens einen Befüllungslage derart drehpositioniert ist, dass eine der mindestens einen Dosierrippe, bezogen auf die Drehachse, auf einer 6-Uhr-Position positioniert ist. Hierdurch die Befüllung des mindestens einen an der mindestens einen Dosierrippe angeordneten Reservoirs mit einem Waschmittel wesentlich vereinfacht. Zum einen ist die Handhabung des Waschmittels bei der Befüllung erleichtert. Zum anderen ist die Sichtbarkeit des mindestens einen an der mindestens einen Dosierrippe angeordneten Reservoirs verbessert.

Wie bezüglich der erfindungsgemäßen Waschmaschine bereits ausgeführt ist es grundsätzlich denkbar, dass die Trommel lediglich eine einzige Trommelrippe oder eine einzige als Dosierrippe ausgebildete Trommelrippe bei einer Mehrzahl von Trommelrippen aufweist. Eine vorteilhafte Weiterbildung des erfindungsgemäßen Verfahrens sieht vor, dass bei einer Mehrzahl von Dosierrippen die Trommel, bevorzugt in Abhängigkeit eines vorab ausgewählten Waschprogramms der Waschmaschine, zeitlich nacheinander automatisch oder halbautomatisch in jeweils zu den einzelnen Dosierrippen korrespondierende Befüllungslagen der Trommel überführt wird. Auf diese Weise ist die manuelle Befüllung der Mehrzahl von Dosierrippen mit Waschmittel, nämlich der den Dosierrippen zugeordneten Reservoirs für Waschmittel, wesentlich vereinfacht. Bevorzugt geschieht dies in Abhängigkeit eines vorab ausgewählten Waschprogramms der Waschmaschine deshalb, weil beispielsweise für voneinander verschiedene Waschprogramme eine unterschiedliche Befüllung der an den Dosierrippen angeordneten Reservoirs vorgesehen sein kann. So kann bei einem der Waschprogramme eine Befüllung lediglich des mindestens einen an einer Dosierrippe angeordneten Reservoirs mit Waschmittel erforderlich sein, während für ein anderes Waschprogramm eine Befüllung der Reservoire aller Dosierrippen notwendig ist. Entsprechend könnte die Trommel der Waschmaschine mittels einer Steuerung und eines Antriebs der Trommel in dem ersten Fall lediglich in eine zu der einzigen zu befüllenden Dosierrippe korrespondierende Befüllungslage überführt werden, während in dem zweiten Fall die Trommel zeitlich nacheinander in jeweils zu den einzelnen Dosierrippen korrespondierende Befüllungslagen der Trommel überführt wird.

Eine andere vorteilhafte Weiterbildung des erfindungsgemäßen Verfahrens sieht vor, dass zeitlich nach einer Beendigung eines Waschprogramms der Waschmaschine die Trommel automatisch in eine der mindestens einen Befüllungslage überführt wird. Hierdurch ist der Bedienkomfort bei der Bedienung der erfindungsgemäßen Waschmaschine weiter verbessert.

Eine weitere vorteilhafte Weiterbildung des erfindungsgemäßen Verfahrens sieht vor, dass die Positionierung der Trommel in Abhängigkeit des Einschaltens der Waschmaschine oder des Startens eines vorab ausgewählten Waschprogramms automatisch überprüft wird und die Trommel bei nicht in einer der mindestens einen Befüllungslage positionierter Trommel automatisch in eine der mindestens einen Befüllungslage überführt wird. Auf diese Weise ist gewährleistet, dass die Trommel zwecks Befüllung des mindestens einen an der mindestens einen Dosierrippe angeordneten Reservoirs mit Waschmittel in der dafür vorgesehenen Befüllungslage positioniert ist. Entsprechend ist die manuelle Befüllung des mindestens einen an der mindestens einen Dosierrippe angeordneten Reservoirs mit Waschmittel weiter erleichtert, da der Benutzer der Waschmaschine durch die in der Befüllungslage befindliche Trommel bei dem Befüllungsvorgang intuitiv geleitet wird.

Ein Ausführungsbeispiel der Erfindung ist in den Zeichnungen rein schematisch dargestellt und wird nachfolgend näher beschrieben. Es zeigt
- Figur 1: ein Ausführungsbeispiel einer erfindungsgemäßen Waschmaschine für Wäschestücke in einer Frontalansicht, in teilweiser Darstellung und
- Figur 2: ein Detail des Ausführungsbeispiels aus Fig. 1 in einer vergrößerten Darstellung im Bereich einer Dosierrippe, in einem teilweisen Seitenschnitt.

In Fig. 1 ist ein Ausführungsbeispiel einer erfindungsgemäßen Waschmaschine 2 für Wäschestücke dargestellt. Die Wäschestücke sind nicht dargestellt. Die Waschmaschine 2 umfasst einen Laugenbehälter 4 und eine in dem Laugenbehälter 4 um eine Drehachse 6 drehbar angeordnete Trommel 8. Wie aus den Fig. 1 und 2 ersichtlich ist, ist die Drehachse 6 als eine horizontale Drehachse ausgebildet. Die Waschmaschine 2 weist ferner einen Einspülkasten 10 zur Bevorratung von als Waschpulver, als zu Tabletten gepressten Waschpulver, als Flüssigwaschmittel und als Weichspüler ausgebildeten Waschmittel auf. Das Waschmittel ist nicht dargestellt. Für die Bevorratung des Waschmittels weist der Einspülkasten 10 einzelne, nicht dargestellte Kammern auf. Jede der Kammern des Einspülkastens 10 bildet somit ein Reservoir für ein Waschmittel. Das in dem Einspülkasten 10 bevorratete Waschmittel wird auf dem Fachmann bekannte Weise von der jeweiligen Kammer ausgeschleust und in den Laugenbehälter 4 eingeschleust. Ferner weist die Waschmaschine 2 eine als Bedienblende ausgebildete Benutzerschnittstelle 12 zur Bedienung der Waschmaschine 2 durch einen nicht dargestellten Benutzer auf. Die Benutzerschnittstelle 12 dient zur Auswahl von in einer Steuerung 14 der Waschmaschine 2 abgespeicherten Waschprogrammen. Beispielsweise wird in Abhängigkeit des mittels der Benutzerschnittstelle 12 ausgewählten Waschprogramms das in mindestens einer der Kammern des Einspülkastens 10 bevorratete Waschmittel in den Laugenbehälter 4 eingeschleust.

An einer den Wäschestücken zugewandten Innenseite der Trommel 8 sind zwei Trommelrippen 16 zur Bewegung der Wäschestücke in der Trommel 8 angeordnet. Zusätzlich zu den Trommelrippen 16 weist die Waschmaschine 2 eine als Dosierrippe 18 ausgebildete Trommelrippe auf. Die Dosierrippe 18 weist zwei als Fächer 20 ausgebildete und in die Dosierrippe 18 integrierte Reservoire für Waschmittel auf. Siehe Fig. 2. Die beiden Fächer 20 sind durch eine Trennwand 22 der Dosierrippe 18 voneinander getrennt. Die beiden Fächer 20 sind zur Bevorratung von als Waschpulver, als zu Tabletten gepressten Waschpulver, als Flüssigwaschmittel und als Waschmittelkapsel ausgebildeten Waschmittel geeignet ausgebildet. Waschmittelkapseln werden auch als Waschmittel-PODs bezeichnet. Das Waschmittel ist nicht dargestellt. Um die Befüllung der Fächer 20 mit Waschmittel zu erleichtern, weist die Trennwand 22 eine als optisch wahrnehmbare Skala ausgebildete Befüllungshilfe auf. Die Befüllungshilfe, nämlich die Skala, ist in der Fig. 2 durch drei Linien 24 symbolisiert. Entsprechend ist eine Befüllung der Fächer 20 mit Waschpulver oder mit Flüssigwaschmittel erleichtert.

Die Dosierrippe 18 dient im Unterschied zu den Trommelrippen 16 somit nicht lediglich zur Bewegung der Wäschestücke in der Trommel 8, sondern ist auch zur Abgabe des in mindestens einem der Fächer 20 bevorrateten Waschmittels an die in der Trommel 8 befindlichen Wäschestücke ausgebildet.

Im Nachfolgenden wird die Funktionsweise der erfindungsgemäßen Waschmaschine sowie des erfindungsgemäßen Verfahrens gemäß dem vorliegenden Ausführungsbeispiel und anhand der Fig. 1 und 2 näher erläutert.

Der Benutzer befüllt die Dosierrippe 18 der Trommel 8 manuell mit einem Waschmittel. Um dies zu erleichtern ist es bei dem vorliegenden Ausführungsbeispiel vorgesehen, dass die Trommel 8 um deren Drehachse 6 automatisch in eine in den Fig. 1 und 2 dargestellte Befüllungslage der Trommel 8 drehpositioniert wird. In der Befüllungslage der Trommel 8 ist die Dosierrippe 18, bezogen auf die Drehachse 6 der Trommel 8, auf einer 6-Uhr-Position positioniert. Siehe hierzu Fig. 1. Diese automatische Überführung der Trommel 8 in deren Befüllungslage erfolgt bei dem vorliegenden Ausführungsbeispiel zeitlich nach einer Beendigung eines Waschprogramms der Waschmaschine 2. Entsprechend hat die Steuerung 14 der Waschmaschine 2 einen nicht dargestellten Antrieb der Trommel 8 nach Beendigung einer zeitlich vorher durchgeführten Wäschebehandlung in der Waschmaschine 2 derart angesteuert, dass der Antrieb nach Beendigung dieses Waschprogramms und damit nach Beendigung der zeitlich vorher durchgeführten Wäschebehandlung die Trommel 8 automatisch in deren in den Fig. 1 und 2 dargestellte Befüllungslage überführt hat.

Der Benutzer beschickt nun die Waschmaschine 2 mit Wäschestücken, die einer Wäschebehandlung unterzogen werden sollen. Nachdem die Wäschestücke in die Trommel 8 der Waschmaschine 2 eingelegt worden sind, startet der Benutzer ein vorher mittels der Bedienblende 12 ausgewähltes Waschprogramm zur Wäschebehandlung der in die Trommel 8 eingelegten Wäschestücke, beispielsweise durch eine Betätigung einer nicht dargestellten Start-Taste der Bedienblende 12.

Das vorab ausgewählte Waschprogramm wird auf dem Fachmann bekannte Weise automatisch abgearbeitet. Nach Beendigung dieses Waschprogramms und damit nach Beendigung dieser Wäschebehandlung steuert die Steuerung 14 der Waschmaschine 2 den nicht dargestellten Antrieb der Trommel 8 erneut derart an, dass der Antrieb die Trommel 8 automatisch in deren Befüllungslage überführt. Der Antrieb dreht die Trommel 8 um deren Drehachse 6 somit in die in den Fig. 1 und 2 dargestellte Befüllungslage. Anschließend signalisiert die Waschmaschine 2 dem Benutzer der Waschmaschine 2 mittels der Benutzerschnittstelle 12, beispielsweise optisch und/oder akustisch, das Ende des Waschprogramms und damit das Ende der Wäschebehandlung in der Waschmaschine 2. Anschließend kann der Benutzer die gewaschenen Wäschestücke aus der Trommel 8 entnehmen.

Die Erfindung ist nicht auf das vorliegende Ausführungsbeispiel begrenzt. Beispielsweise ist es möglich, dass die Trommel eine Mehrzahl von voneinander beabstandeten Dosierrippen aufweist. Hierdurch ist die Verteilung des Waschmittels auf die in der Trommel befindlichen Wäschestücke weiter verbessert. Beispielsweise ist damit eine homogenere Verteilung des Waschmittels auf die Wäschestücke ermöglicht. Denkbar ist aber auch, dass an der Trommel lediglich eine einzige Trommelrippe angeordnet ist, wobei diese Trommelrippe als eine Dosierrippe ausgebildet ist. Die Dosierrippe wie auch nicht als Dosierrippen ausgebildete Trommelrippen können als separate Bauteile mit der Trommel auf dem Fachmann bekannte Weise verbunden sein oder jeweils als ein integraler Bestandteil der Trommel ausgebildet sein.

Die Befüllungshilfe ist nach Art, Funktionsweise, Material, Dimensionierung, Anordnung und Anzahl in weiten geeigneten Grenzen frei wählbar. Beispielsweise kann eine als Skala ausgebildete Befüllungshilfe nicht nur als optisch wahrnehmbare sondern alternativ oder zusätzlich als akustisch wahrnehmbare Skala ausgebildet sein. Jedoch sind aber auch andere Arten von Befüllungshilfen denkbar. Rein exemplarisch sei nur auf einen Einfülltrichter oder dergleichen hingewiesen.

In einer anderen Ausführungsform der erfindungsgemäßen Waschmaschine kann es vorgesehen sein, dass die mindestens eine Dosierrippe mit mindestens einem von der Dosierrippe räumlich beabstandeten Reservoir des mindestens einen Reservoirs in Waschmittelförderverbindung steht. Auf diese Weise ist es möglich, ein in einem entfernt von der Trommel an der Waschmaschine angeordneten Reservoir bevorratetes Waschmittel in unmittelbarer Nähe zu in der Trommel befindlichen Wäschestücken abzugeben. Beispielsweise könnte es sich bei dem Waschmittel um eine Waschlauge handeln, die mittels einer Leitung und einer Pumpe oder dergleichen von dem Reservoir zu der mindestens einen Dosierrippe förderbar und mittels der mindestens einen Dosierrippe an die in der Trommel befindlichen Wäschestücke abgebbar ist. Die Waschlauge kann beispielsweise auf dem Fachmann bekannte Weise aus Wasser und einem in dem vorgenannten Reservoir bevorrateten Waschmittel gemischt sein. Als Pumpe ist beispielsweise eine Schlauchquetschpumpe oder eine Injektorpumpe möglich.

Denkbar sind auch Ausführungsformen, bei denen die mindestens eine Dosierrippe zum einen mindestens ein Reservoir für Waschmittel aufweist und zum anderen beispielsweise auf die vorgenannte Weise mit einem von der Trommel und damit von dieser Dosierrippe räumlich beabstandeten Reservoir für Waschmittel waschmittelfördernd, beispielsweise strömungsleitend, verbunden ist. Entsprechend ist die Funktionalität dieser Dosierrippe gesteigert, da diese Dosierrippe sowohl zur Abgabe des Waschmittels aus dem an dieser Dosierrippe angeordneten Reservoir für Waschmittel wie auch zur Abgabe des Waschmittels aus dem von dieser Dosierrippe räumlich beabstandeten Reservoir für Waschmittel ausgebildet ist.

Anstelle einer automatischen Überführung der Trommel in mindestens eine Befüllungslage der Trommel kann es vorgesehen sein, dass die Trommel halbautomatisch in mindestens eine Befüllungslage der Trommel überführt wird. Halbautomatische Überführung der Trommel in mindestens eine Befüllungslage der Trommel meint, dass die Trommel nach einer Benutzereingabe an einer Benutzerschnittstelle der Waschmaschine automatisch in die Befüllungslage der Trommel überführt wird.

Bei einer Mehrzahl von Dosierrippen der Trommel kann vorgesehen sein, dass die Trommel, bevorzugt in Abhängigkeit eines vorab ausgewählten Waschprogramms der Waschmaschine, zeitlich nacheinander automatisch oder halbautomatisch in jeweils zu den einzelnen Dosierrippen korrespondierende Befüllungslagen der Trommel überführt wird. Auf diese Weise ist die manuelle Befüllung der Mehrzahl von Dosierrippen mit Waschmittel, nämlich der den Dosierrippen zugeordneten Reservoirs für Waschmittel, wesentlich vereinfacht. Bevorzugt geschieht dies in Abhängigkeit eines vorab ausgewählten Waschprogramms der Waschmaschine deshalb, weil beispielsweise für voneinander verschiedene Waschprogramme eine unterschiedliche Befüllung der an den Dosierrippen angeordneten Reservoirs vorgesehen sein kann. So kann bei einem der Waschprogramme eine Befüllung lediglich des mindestens einen an einer Dosierrippe angeordneten Reservoirs mit Waschmittel erforderlich sein, während für ein anders Waschprogramm eine Befüllung der Reservoirs aller Dosierrippen notwendig ist. Entsprechend könnte die Trommel der Waschmaschine mittels der Steuerung und des Antriebs der Trommel in dem ersten Fall die Trommel lediglich in eine zu der einzigen zu befüllenden Dosierrippe korrespondierende Befüllungslage überführen, während in dem zweiten Fall die Trommel zeitlich nacheinander in jeweils zu den einzelnen Dosierrippen korrespondierende Befüllungslagen der Trommel überführt wird.

Im Unterschied zu dem vorliegenden Ausführungsbeispiel ist es denkbar, dass die Positionierung der Trommel in Abhängigkeit des Einschaltens der Waschmaschine oder des Startens eines vorab ausgewählten Waschprogramms automatisch überprüft wird und die Trommel bei nicht in einer der mindestens einen Befüllungslage positionierter Trommel automatisch in eine der mindestens einen Befüllungslage überführt wird. Auf diese Weise ist gewährleistet, dass die Trommel zwecks Befüllung des mindestens einen an der mindestens einen Dosierrippe angeordneten Reservoirs mit Waschmittel in der dafür vorgesehenen Befüllungslage positioniert ist. Entsprechend ist die manuelle Befüllung des mindestens einen an der mindestens einen Dosierrippe angeordneten Reservoirs mit Waschmittel weiter erleichtert, da der Benutzer der Waschmaschine durch die in der Befüllungslage befindlichen Trommel bei dem Befüllungsvorgang intuitiv geleitet wird.

## Patentansprüche

1. Verfahren zum Betrieb einer Waschmaschine (2) für Wäschestücke, umfassend eine in einem Laugenbehälter (4) um eine Drehachse (6) drehbar angeordnete Trommel (8) mit mindestens einer an einer den Wäschestücken zugewandten Innenseite der Trommel (8) angeordneten Trommelrippe (16, 18) zur Bewegung der Wäschestücke in der Trommel (8) und mindestens ein Reservoir (10, 20) zur Bevorratung eines Waschmittels, **dadurch gekennzeichnet, dass** mindestens eine der mindestens einen Trommelrippe (16, 18) als eine Dosierrippe (18) zur Abgabe des in mindestens einem des mindestens einen Reservoirs (20) bevorrateten Waschmittels an die Wäschestücke ausgebildet ist,
**gekennzeichnet durch** den folgenden Verfahrensschritt:
Automatische oder halbautomatische Überführung der Trommel (8) in mindestens eine Befüllungslage der Trommel (8) zur manuellen Befüllung des mindestens einen an der mindestens einen Dosierrippe (18) angeordneten Reservoirs (20) mit einem Waschmittel, wobei in der halbautomatischen Überführung die Trommel nach einer Benutzereingabe an einer Benutzerschnittstelle der Waschmaschine automatisch in eine der mindestens einen Befüllungslage der Trommel überführt wird.

2. Verfahren nach Anspruch 1, **dadurch gekennzeichnet, dass** die Trommel eine Mehrzahl von voneinander beabstandeten Trommelrippen aufweist, wobei mindestens zwei der Mehrzahl von Trommelrippen als Dosierrippen ausgebildet sind.

3. Verfahren nach Anspruch 1 oder 2, **dadurch gekennzeichnet, dass** mindestens eine Dosierrippe (18) mindestens ein Reservoir (20) aufweist.

4. Verfahren nach Anspruch 3, **dadurch gekennzeichnet, dass** mindestens eines des mindestens einen Reservoirs (20) der mindestens einen Dosierrippe (18) zur Bevorratung von festem Waschmittel und/oder flüssigem Waschmittel und/oder Waschmittelkapseln ausgebildet ist.

5. Verfahren nach Anspruch 3 oder 4, **dadurch gekennzeichnet, dass** das mindestens eine Reservoir (20) der mindestens einen Dosierrippe (18) eine Befüllungshilfe (24) zur Befüllung dieses Reservoirs (20) mit dem Waschmittel aufweist.

6. Verfahren nach Anspruch 5, **dadurch gekennzeichnet, dass** die Befüllungshilfe (24) als eine optisch und/oder akustisch wahrnehmbare Skala ausgebildet ist.

7. Verfahren nach einem der Ansprüche 1 bis 6, **dadurch gekennzeichnet, dass** die mindestens eine Dosierrippe mit mindestens einem von der Dosierrippe räumlich beabstandeten Reservoir des mindestens einen Reservoirs in Waschmittelförderverbindung steht.

8. Verfahren nach Anspruch 1, **dadurch gekennzeichnet, dass** die Trommel (8) der Waschmaschine (2) um eine horizontale Drehachse (6) drehbar ausgebildet ist und in der mindestens einen Befüllungslage derart drehpositioniert ist, dass eine der mindestens einen Dosierrippe (18), bezogen auf die Drehachse (6), auf einer 6-Uhr-Position positioniert ist.

9. Verfahren nach Anspruch 1 oder 8, **dadurch gekennzeichnet, dass** bei einer Mehrzahl von Dosierrippen die Trommel, bevorzugt in Abhängigkeit eines vorab ausgewählten Waschprogramms der Waschmaschine, zeitlich nacheinander automatisch oder halbautomatisch in jeweils zu den einzelnen Dosierrippen korrespondierende Befüllungslagen der Trommel überführt wird.

10. Verfahren nach einem der Ansprüche 1 bis 9, **dadurch gekennzeichnet, dass** zeitlich nach einer Beendigung eines Waschprogramms der Waschmaschine (2) die Trommel (8) automatisch in eine der mindestens einen Befüllungslage überführt wird.

11. Verfahren nach einem der Ansprüche 1 bis 10, **dadurch gekennzeichnet, dass** die Positionierung der Trommel in Abhängigkeit des Einschaltens der Waschmaschine oder des Startens eines vorab ausgewählten Waschprogramms automatisch überprüft wird und die Trommel bei nicht in einer der mindestens einen Befüllungslage positionierter Trommel automatisch in eine der mindestens einen Befüllungslage überführt wird.

## Claims

1. Method for operating a washing machine (2) for items of laundry, the washing machine comprising a drum (8) which is arranged in an outer tub (4) so as to be rotatable about an axis of rotation (6) and has at least one drum rib (16, 18) that is arranged on an inside of the drum (8) facing the items of laundry and is intended for moving the items of laundry in the drum (8), and the washing machine also comprising at least one reservoir (10, 20) for storing a detergent, **characterised in that** at least one of the at least one drum rib (16, 18) is designed as a metering rib (18) for dispensing the detergent stored in at least one of the at least one reservoir (20) onto the items of laundry, **characterised by** the following method step:
automatically or semi-automatically transferring the drum (8) into at least one filling position of the drum (8) for manually filling the at least one reservoir (20) arranged on the at least one metering rib (18) with a detergent, in the semi-automatic transfer the drum being automatically transferred into one of the at least one filling position of the drum after a user input on a user interface of the washing machine.

2. Method according to claim 1, **characterised in that** the drum has a plurality of mutually spaced apart drum ribs, at least two of the plurality of drum ribs being designed as metering ribs.

3. Method according to either claim 1 or claim 2, **characterised in that** at least one metering rib (18) has at least one reservoir (20).

4. Method according to claim 3, **characterised in that** at least one of the at least one reservoir (20) of the at least one metering rib (18) is designed to store solid detergent and/or liquid detergent and/or detergent capsules.

5. Method according to either claim 3 or claim 4, **characterised in that** the at least one reservoir (20) of the at least one metering rib (18) has a filling aid (24) for filling this reservoir (20) with the detergent.

6. Method according to claim 5, **characterised in that** the filling aid (24) is designed as an optically and/or acoustically perceptible scale.

7. Method according to any of claims 1 to 6, **characterised in that** the at least one metering rib is connected in a detergent-conveying manner to at least one reservoir, spatially spaced apart from the metering rib, of the at least one reservoir.

8. Method according to claim 1, **characterised in that** the drum (8) of the washing machine (2) is designed to be rotatable about a horizontal axis of rotation (6) and is rotatably positioned in the at least one filling position in such a way that one of the at least one metering rib (18) is positioned at a 6 o'clock position in relation to the axis of rotation (6).

9. Method according to either claim 1 or claim 8, **characterised in that**, with a plurality of metering ribs, the drum is automatically or semi-automatically transferred successively into filling positions of the drum that each correspond to the individual metering ribs, preferably depending on a previously selected washing programme of the washing machine.

10. Method according to any of claims 1 to 9, **characterised in that**, temporally after a washing programme of the washing machine (2) has ended, the drum (8) is automatically transferred into one of the at least one filling position.

11. Method according to any of claims 1 to 10, **characterised in that** the positioning of the drum is automatically checked on the basis of the washing machine being switched on or a previously selected washing programme being started and, if the drum is not positioned in one of the at least one filling position, the drum is automatically transferred into one of the at least one filling position.

## Revendications

1. Procédé de fonctionnement d'un lave-linge (2) destiné à des articles de lessive, comprenant un tambour (8) disposé rotatif dans une cuve à lessive (4) autour d'un axe de rotation (6) et comportant au moins une nervure de tambour (16, 18) disposée sur un côté intérieur du tambour (8) faisant face aux articles de lessive et permettant de déplacer les articles de lessive dans le tambour (8), et au moins un réservoir (10, 20) permettant de stocker un détergent, **caractérisé en ce qu'**au moins l'une de l'au moins une nervure de tambour (16, 18) est conçue comme une nervure de dosage (18) permettant de distribuer le détergent stocké dans au moins l'un de l'au moins un réservoir (20) aux articles de lessive,
**caractérisé par** l'étape de procédé suivante :
transfert automatique ou semi-automatique du tambour (8) dans au moins une position de remplissage du tambour (8) afin de remplir manuellement l'au moins un réservoir (20) disposé sur l'au moins une nervure de dosage (18) avec un détergent, le tambour, dans le transfert semi-automatique, étant automatiquement transféré dans l'une de l'au moins une position de remplissage du tambour après une entrée utilisateur sur une interface utilisateur du lave-linge.

2. Procédé selon la revendication 1, **caractérisé en ce que** le tambour présente une pluralité de nervures de tambour espacées les unes des autres, au moins deux de la pluralité de nervures de tambour étant conçues comme des nervures de dosage.

3. Procédé selon la revendication 1 ou 2, **caractérisé en ce qu'**au moins une nervure de dosage (18) présente au moins un réservoir (20).

4. Procédé selon la revendication 3, **caractérisé en ce qu'**au moins l'un de l'au moins un réservoir (20) de l'au moins une nervure de dosage (18) est conçu pour stocker du détergent solide et/ou du détergent liquide et/ou des capsules de détergent.

5. Procédé selon la revendication 3 ou 4, **caractérisé en ce que** l'au moins un réservoir (20) de l'au moins une nervure de dosage (18) présente un auxiliaire de remplissage (24) permettant de remplir ce réservoir (20) avec le détergent.

6. Procédé selon la revendication 5, **caractérisé en ce que** l'auxiliaire de remplissage (24) est conçu sous la forme d'une échelle perceptible optiquement et/ou acoustiquement.

7. Procédé selon l'une des revendications 1 à 6, **caractérisé en ce que** l'au moins une nervure de dosage est en liaison d'alimentation de détergent avec au moins un réservoir, espacé spatialement de la nervure de dosage, de l'au moins un réservoir.

8. Procédé selon la revendication 1, **caractérisé en ce que** le tambour (8) du lave-linge (2) est conçu rotatif autour d'un axe de rotation (6) horizontal et est positionné rotatif dans l'au moins une position de remplissage de telle sorte que l'une de l'au moins une nervure de dosage (18) est positionnée à 6 heures par rapport à l'axe de rotation (6).

9. Procédé selon la revendication 1 ou 8, **caractérisé en ce que**, pour une pluralité de nervures de dosage, le tambour est transféré rapidement, de préférence en fonction d'un programme de lavage préalablement sélectionné du lave-linge, automatiquement ou semi-automatiquement consécutivement respectivement dans les positions de remplissage du tambour correspondant aux nervures de dosage individuelles.

10. Procédé selon l'une des revendications 1 à 9, **caractérisé en ce qu'**après la fin d'un programme de lavage du lave-linge (2), le tambour (8) est rapidement automatiquement transféré dans l'une de l'au moins une position de remplissage.

11. Procédé selon l'une des revendications 1 à 10, **caractérisé en ce que** le positionnement du tambour est contrôlé automatiquement en fonction de la mise en marche du lave-linge ou du démarrage d'un programme de lavage préalablement sélectionné et le tambour est transféré, lorsque le tambour n'est pas positionné dans l'une de l'au moins une position de remplissage, automatiquement dans l'une de l'au moins une position de remplissage.
